# FASCICULE DE BREVET EUROPEEN

(11) **EP 2 686 135 B1**
(45) Date de publication et mention de la délivrance du brevet: **08.04.2015**
(21) Numéro de dépôt: 12705111.8
(22) Date de dépôt: 17.02.2012
(51) Int. Cl.: B24B 13/04, B24B 13/06, C03B 33/04, G04D 3/06

(54) **PIÈCE D'HABILLAGE POUR UNE PIÈCE D'HORLOGERIE ET SON SYSTÈME DE FABRICATION**
GEHÄUSETEIL FÜR EINE UHR UND SYSTEM ZU SEINER HERSTELLUNG
PIECE OF CASING FOR A TIME PIECE AND SYSTEM FOR MANUFACTURING SAME

(30) Priorité: 16.03.2011 EP 11158456
(43) Date de publication de la demande: 22.01.2014
(73) Titulaire: Comadur S.A., 2400 Le Locle (CH)
(72) Inventeur: DERRIEY, Gilles, F-25500 Morteau (FR); TASSETTI, Jean-Paul, F-25390 Orchamps-Vennes (FR); DUMONT, Patrice, F-25130 Villers-le-Lac (FR)
(74) Mandataire: Couillard, Yann Luc Raymond
(86) Numéro de dépôt international: PCT/EP2012/052740
(87) Numéro de publication internationale: WO 2012/123214

(56) Documents cités:
- EP-A1- 0 168 010
- EP-A1- 2 228 694
- WO-A1-98/15876

## Description

### Domaine de l'invention

L'invention se rapporte à une pièce d'habillage pour une pièce d'horlogerie et son système de fabrication.

### Arrière plan de l'invention

Il est connu de former des glaces de montre en saphir qui sont très résistantes aux rayures. De telles glaces sont généralement fabriquées par la mise en contact d'une meule rotative contre la surface d'un tambour supportant plusieurs glaces. Le meulage résultant permet de former une glace cylindrique ou sphérique. Toutefois, il devient nécessaire de former des glaces asymétriques pour s'adapter par exemple à des affichages de pièce d'horlogerie qui ne sont pas centrés par rapport à son boîtier ce qui n'est pas possible à partir des techniques actuelles de fabrication en série. Le document WO-98/15876 divulgue un système de fabrication d'une pièce d'habillage pour une pièce d'horlogerie selon le préambule de la revendication 1 et une pièce d'habillage selon le préambule de la revendication 10.

### Résumé de l'invention

Le but de la présente invention est de pallier tout ou partie les inconvénients cités précédemment en proposant un nouveau système de fabrication autorisant la fabrication en série de glaces spéciales dont les courbures longitudinales sont indépendantes des courbures transversales.

A cet effet, l'invention se rapporte à un système de fabrication d'une pièce d'habillage pour une pièce d'horlogerie comportant un dispositif de fixation comprenant un tambour monté à rotation selon un premier axe et portant au moins une ébauche de ladite pièce, un dispositif d'usinage comportant des moyens abrasifs montés à rotation selon un deuxième axe et destinés à usiner ladite au moins une ébauche afin de former une première courbure caractérisé en ce que le dispositif d'usinage comporte en outre des moyens de déplacement dudit deuxième axe afin que ce dernier soit monté mobile selon une directrice courbe pour former sélectivement une deuxième courbure à ladite au moins une ébauche et en ce que ledit premier axe et ledit deuxième axe sont perpendiculaires afin de croiser les raies d'usinage.

On comprend donc qu'au moins une des courbures de la pièce d'habillage est directement formée par le déplacement sélectif, c'est-à-dire totalement libre et maîtrisé, de l'axe de rotation des moyens abrasifs. Par conséquent, il devient possible de fabriquer des glaces très complexes en série avec un taux de rebut avantageux tout en facilitant une étape postérieure de polissage.

Conformément à d'autres caractéristiques avantageuses de l'invention :
- la directrice des moyens de déplacement est symétrique afin de former ladite deuxième courbure selon un rayon unique ;
- la directrice des moyens de déplacement est asymétrique afin de former ladite deuxième courbure selon plusieurs rayons ;
- selon un premier mode de réalisation, le tambour est un anneau contre la paroi interne duquel ladite au moins une ébauche est fixée et en ce que les moyens abrasifs sont déplacés dans le creux dudit anneau afin de former des première et deuxième courbures concaves ;
- selon un deuxième mode de réalisation, le tambour est un disque contre la paroi externe duquel ladite au moins une ébauche est fixée et en ce que les moyens abrasifs sont déplacés devant ledit disque afin de former des première et deuxième courbures convexes ;
- les moyens abrasifs sont formés par une meule ;
- selon une première variante, les moyens de déplacement sont formés par un actionneur déplacé en va-et-vient contre le profil d'une came fixe correspondant à ladite deuxième courbure ;
- selon une deuxième variante, les moyens de déplacement sont formés par un automate programmé pour se déplacer selon ladite deuxième courbure ;
- ladite pièce est formée à partir d'alumine cristallisée.

De plus, l'invention se rapporte à une pièce d'habillage comportant une surface supérieure et une surface inférieure caractérisée en ce qu'au moins une des faces comporte une courbure longitudinale et une courbure transversale qui sont différentes et en ce que au moins l'une desdites courbures longitudinale et transversale est asymétrique.

On comprend donc que la pièce d'habillage peut être complexe et permette, par exemple, de former une glace asymétrique ou dont le galbe apparaît visuellement asymétrique pour s'adapter par exemple à des affichages de pièce d'horlogerie qui ne sont pas centrés par rapport à son boîtier.

Conformément à d'autres caractéristiques avantageuses de l'invention :
- les faces inférieure et supérieure comportent une courbure longitudinale et une courbure transversale qui sont différentes ;
- la pièce d'habillage est formée à partir d'alumine cristallisée.

Enfin, l'invention se rapporte à une pièce d'horlogerie caractérisée en ce qu'elle comporte une pièce d'habillage selon l'une des variantes précédentes.

### Description sommaire des dessins

D'autres particularités et avantages ressortiront clairement de la description qui en est faite ci-après, à titre indicatif et nullement limitatif, en référence aux dessins annexés, dans lesquels :
- la figure 1 est une vue d'un système de fabrication selon un premier mode de réalisation de l'invention ;
- les figures 2 à 4 sont des vues d'un système de fabrication selon un deuxième mode de réalisation de l'invention ;
- les figures 5 à 7 sont des représentations d'une pièce d'habillage selon une première variante de l'invention ;
- les figures 8 à 10 sont des représentations d'une pièce d'habillage selon une deuxième variante de l'invention.

### Description détaillée des modes de réalisation préférés

L'invention se rapporte à une pièce d'habillage non symétrique comme une glace, un boîtier ou un cadran à base d'alumine cristallisée comme du saphir, du corindon ou du rubis. Pour réaliser ces nouvelles pièces, de nouveaux systèmes de fabrication ont été développés pour s'adapter par exemple à des affichages de pièce d'horlogerie qui ne sont pas centrés par rapport à son boîtier. A titre d'exemple, le boîtier peut être sensiblement en forme de goutte d'eau et/ou non plan nécessitant pour l'harmonie de la pièce d'horlogerie d'être pourvu d'un affichage décentré.

Bien entendu, même si la présente invention a été développée pour le domaine de l'horlogerie, elle ne saurait s'y limiter. D'autres applications sont également envisageables comme dans l'optique, les arts de la table ou l'électronique.

Selon un premier mode de réalisation illustré à la figure 1, un système de fabrication 1 a été développé afin de réaliser des pièces 3 d'habillage comportant des surfaces dont les courbures C₁, C₂ sont concaves. Le système de fabrication 1 comporte un dispositif de fixation 5 et un dispositif d'usinage 7.

Le dispositif de fixation 5 comprend un tambour 11 monté à rotation selon un premier axe A₁ et portant au moins une ébauche 3' de la future pièce 3. Préférentiellement, comme visible à la figure 1, le tambour 11 est un anneau comportant une paroi interne facettée, c'est-à-dire munie de plans Pₓ successifs. Comme illustré à la figure 1, chaque plan Pₓ successif reçoit une ébauche 3' qui peut être fixée, par exemple, par collage.

Le dispositif d'usinage 7 comporte des moyens abrasifs 13 qui sont montés à rotation selon un deuxième axe A₂ et qui sont destinés à usiner chaque ébauche 3'. Préférentiellement, les moyens abrasifs 13 sont déplacés dans le creux du tambour 11 en forme d'anneau. Les moyens abrasifs 13 présentés à la figure 1 sont formés par une meule classique, c'est-à-dire sans forme particulière de sa zone de contact. Bien entendu, les moyens abrasifs 13 peuvent être différents et, par exemple, prendre la forme d'un sabot courbe ou conique.

Avantageusement selon l'invention, le dispositif d'usinage 7 comporte des moyens de déplacement 15 du deuxième axe A₂ afin que ce dernier soit monté mobile selon une directrice courbe C₂ pour former sélectivement une deuxième courbure à chaque ébauche 3'. On comprend donc que le système de fabrication 1 permet de former des première et deuxième courbures C₁, C₂ concaves.

Selon l'invention, les moyens de déplacement 15 peuvent être, de manière non limitative, formés par un actionneur déplacé en va-et-vient contre le profil d'une came fixe correspondant à la deuxième courbure C₂ ou, par exemple, un automate programmé pour se déplacer selon ladite deuxième courbure.

Ainsi, la première courbure C₁ est générée perpendiculairement à l'axe A₁ par le rayon s'étendant entre l'axe A₁ et la zone de contact entre les moyens abrasifs 13 et chaque ébauche 3'. Du fait que le tambour 11 est déplacé à rotation selon l'axe A₁, chaque ébauche 3' est donc creusée transversalement selon un rayon unique formant la première courbure C₁ concave.

De plus, avantageusement selon l'invention, la deuxième courbure C₂ est directement obtenue par le déplacement sélectif du deuxième axe A₂. Ainsi, pendant que la première courbure C₁ est générée, la zone de contact entre les moyens abrasifs 13 et chaque ébauche 3' est progressivement déplacée par rapport à l'épaisseur du tambour 11 en forme d'anneau. Par conséquent, chaque ébauche 3' est creusée longitudinalement selon une directrice courbe formant la deuxième courbure C₂ concave.

On comprend donc immédiatement que la directrice courbe des moyens de déplacement 15 peut être symétrique ou non afin de former la deuxième courbure C₂ selon un ou plusieurs rayons.

Enfin, préférentiellement selon l'invention, le premier axe A₁ et le deuxième axe A₂ sont perpendiculaires afin de croiser les raies d'usinage. Cette caractéristique permet avantageusement de faciliter le polissage postérieur des pièces d'habillage 3.

Selon un deuxième mode de réalisation illustré aux figures 2 à 4, un système de fabrication 21 a été développé afin de réaliser des pièces 23 d'habillage comportant des surfaces dont les courbures C₃, C₄ sont convexes. Le système de fabrication 21 comporte un dispositif de fixation 25 et un dispositif d'usinage 27.

Le dispositif de fixation 25 comprend un tambour 31 monté à rotation selon un premier axe A₃ et portant au moins une ébauche 23' de la future pièce 23. Préférentiellement, comme visible à la figure 2, le tambour 21 est un disque contre la paroi externe duquel chaque ébauche 23' est fixée, par exemple, par collage.

Le dispositif d'usinage 27 comporte des moyens abrasifs 33 qui sont montés à rotation selon un deuxième axe A₄ et qui sont destinés à usiner chaque ébauche 23'. Préférentiellement, les moyens abrasifs 33 sont déplacés devant le tambour 31. Les moyens abrasifs 33 présentés à la figure 2 sont formés par une meule classique, c'est-à-dire sans forme particulière de sa zone de contact. Bien entendu, les moyens abrasifs 33 peuvent être différents et, par exemple, prendre la forme d'un sabot courbe ou conique comme cela sera expliqué ci-dessous.

Avantageusement selon l'invention, le dispositif d'usinage 27 comporte des moyens de déplacement 35 du deuxième axe A₄ afin que ce dernier soit monté mobile selon une directrice courbe C₄ pour former sélectivement une deuxième courbure à chaque ébauche 23'. On comprend donc que le système de fabrication 21 permet de former des première et deuxième courbures C₃, C₄ convexes.

Selon l'invention, les moyens de déplacement 35 peuvent être, de manière non limitative, formés par un actionneur déplacé en va-et-vient contre le profil d'une came fixe correspondant à la deuxième courbure C₄ ou, par exemple, un automate programmé pour se déplacer selon ladite deuxième courbure.

Ainsi, la première courbure C₃ est générée perpendiculairement à l'axe A₃ par le rayon s'étendant entre l'axe A₃ et la zone de contact entre les moyens abrasifs 33 et chaque ébauche 23'. Du fait que le tambour 31 est déplacé à rotation selon l'axe A₃, chaque ébauche 23' est donc creusée transversalement selon un rayon unique formant la première courbure C₃ convexe.

De plus, avantageusement selon l'invention, la deuxième courbure C₄ est directement obtenue par le déplacement sélectif du deuxième axe A₄. Ainsi, pendant que la première courbure C₃ est générée, la zone de contact entre les moyens abrasifs 33 et chaque ébauche 23' est progressivement déplacée par rapport à l'épaisseur du tambour 31 en forme de disque. Par conséquent, chaque ébauche 23' est creusée longitudinalement selon une directrice courbe formant la deuxième courbure C₄ convexe.

On comprend donc immédiatement que la directrice courbe des moyens de déplacement 35 peut être symétrique ou non afin de former la deuxième courbure C₄ selon un ou plusieurs rayons.

Enfin, préférentiellement selon l'invention, le premier axe A₃ et le deuxième axe A₄ sont perpendiculaires afin de croiser les raies d'usinage. Cette caractéristique permet avantageusement de faciliter le polissage postérieur des pièces d'habillage 23. Le polissage peut à titre d'exemple être effectué à l'aide de dispositif de fixation et d'usinage proche des dispositifs de fixation 25 et d'usinage 27 réalisant l'ébauche des pièce 23 expliqués ci-dessus. Toutefois, une étape de polissage étant moins agressive quant à l'épaisseur à retirer, seuls les moyens abrasifs sont principalement modifiés.

Ainsi, deux exemples de polissage sont présentés aux figures 3 et 4. Selon une première alternative du deuxième mode de réalisation illustré à la figure 3, un système de fabrication 41 a été développé afin de polir des pièces 43 d'habillage comportant des surfaces dont les courbures C₃, C₄ sont convexes. Le système de fabrication 41 comporte un dispositif de fixation 45 et un dispositif d'usinage 47.

Le dispositif de fixation 45 comprend un tambour 51 monté à rotation qui porte au moins une pièce 43 à polir. Le dispositif d'usinage 47 comporte des moyens abrasifs 53 montés à rotation et destinés à polir chaque pièce 43. Préférentiellement, les moyens abrasifs 53 sont déplacés devant le tambour 51. Les moyens abrasifs 53 présentés à la figure 3 sont, de manière préférée, formés par un sabot conique, par exemple en métal, régulièrement enduit d'un liquide de polissage. Bien entendu, d'autres types de moyens abrasifs comme de forme sensiblement plane peuvent également convenir.

Avantageusement selon l'invention, le dispositif d'usinage 47 comporte des moyens de déplacement et de placage 55 afin de forcer le frottement des moyens abrasifs 53 contre chaque pièce 43 dans le but de les polir sélectivement selon la deuxième courbure C₄. On comprend donc que le système de fabrication 41 permet de polir des première et deuxième courbures C₃, C₄ convexes.

Selon l'invention, les moyens de déplacement 55 peuvent être, de manière non limitative, formés par un actionneur déplacé en va-et-vient contre le profil d'une came fixe correspondant à la deuxième courbure C₄ ou, par exemple, un automate programmé pour se déplacer selon ladite deuxième courbure.

Selon une deuxième alternative du deuxième mode de réalisation illustré à la figure 4, un système de fabrication 61 a été développé afin de polir des pièces 63 d'habillage comportant des surfaces dont les courbures C₃, C₄ sont convexes. Le système de fabrication 61 comporte un dispositif de fixation 65 et un dispositif d'usinage 67.

Le dispositif de fixation 65 comprend un tambour 71 monté à rotation qui porte au moins une pièce 63 à polir. Le dispositif d'usinage 67 comporte des moyens abrasifs 73 destinés à polir chaque pièce 63. Préférentiellement, les moyens abrasifs 73 sont déplacés devant le tambour 71. Les moyens abrasifs 73 présentés à la figure 4 sont, de manière préférée, formés par un sabot courbe, par exemple en métal, régulièrement enduit d'un liquide de polissage.

Avantageusement selon l'invention, le dispositif d'usinage 67 comporte des moyens de déplacement et de placage 75 afin de forcer le frottement des moyens abrasifs 73 contre chaque pièce 63 dans le but de les polir sélectivement selon la deuxième courbure C₄. On comprend donc que le système de fabrication 61 permet de polir des première et deuxième courbures C₃, C₄ convexes.

Selon l'invention, les moyens de déplacement 75 peuvent être, de manière non limitative, formés par un actionneur déplacé en va-et-vient contre le profil d'une came fixe correspondant à la deuxième courbure C₄ ou, par exemple, un automate programmé pour se déplacer selon ladite deuxième courbure.

Ces premier et deuxième modes de réalisation ainsi que leur variantes peuvent être utilisés seuls ou en combinaison. Par conséquent, une grande variété de la pièce d'habillage peut être obtenue suivant notamment que sa surface supérieure et/ou sa surface inférieure sont usinées. On comprend donc toutefois qu'avantageusement selon l'invention, au moins une des faces supérieure et inférieure peut comporter une courbure longitudinale et une courbure transversale qui sont différentes.

De plus, suivant l'orientation de chaque pièce 3', 23', 43, 63 par rapport aux dispositifs de fixation 5, 25, 45, 65, au moins l'une desdites courbures longitudinale et transversale peut être symétrique ou asymétrique. On comprend donc qu'une telle pièce d'habillage non symétrique peut parfaitement former une glace, un boîtier ou un cadran à base d'alumine cristallisée comme du saphir, du corindon ou du rubis pour, par exemple, une pièce d'horlogerie.

Deux variantes de pièces 83, 103 formant des glaces de pièce d'horlogerie réalisables selon l'invention sont présentées aux figures 5-7 et 8-10. Selon la première variante, la pièce d'habillage 83 comporte une surface supérieure 82 et une surface inférieure 84 qui sont usinées afin d'obtenir une épaisseur sensiblement constante e₁ malgré la forme complexe de la pièce 83.

Ainsi, la figure 5 est une représentation, vue de dessus, de la pièce 83 sensiblement ovoïde. La courbure longitudinale C₄ est sécante de la courbure transversale C₃ au point O₁. On remarque que le point O₁ n'est pas centré par rapport à la forme sensiblement ovoïde mais est plus proche de la partie évasée que de la pointe. Cette configuration de la pièce 83 lorsqu'elle est rapportée sur un boîtier de pièce d'horlogerie permet d'accentuer visuellement l'intégration déportée de l'affichage de la pièce d'horlogerie.

Comme visible à la figure 7 représentant la coupe A-A de la figure 5, c'est-à-dire une coupe longitudinale, on peut voir que les courbures C₂ et C₄ sont parallèles. Dans l'exemple des figures 5 à 7, on remarque qu'en fait les courbures C₂ et C₄ forment respectivement un rayon unique R₂ et R₄ de sorte que R₄ = R₂ + e₁.

De manière analogue, comme visible à la figure 6 représentant la coupe B-B de la figure 5, c'est-à-dire une coupe transversale, on peut voir que les courbures C₁ et C₃ sont parallèles. Dans l'exemple des figures 5 à 7, on remarque qu'en fait les courbures C₁ et C₃ forment respectivement un rayon unique R₁ et R₃ de sorte que R₃ = R₁ + e₁.

Par conséquent, la pièce 83 est très galbée et permet, par exemple, de former une glace qui paraît visuellement asymétrique pour s'adapter par exemple à des affichages de pièce d'horlogerie qui ne sont pas centrés par rapport à son boîtier.

Selon la deuxième variante, la pièce d'habillage 103 comporte une surface supérieure 102 et une surface inférieure 104 dont seules la face supérieure est usinée afin d'obtenir une épaisseur sensiblement constante e₂ sur ses bords malgré la forme complexe de la pièce 103.

Ainsi, la figure 9 est une représentation en perspective de la pièce 103 sensiblement ovoïde. La courbure longitudinale C₄ est sécante de la courbure transversale C₃ au point O₂. On remarque que le point O₂ n'est pas centré par rapport à la forme sensiblement ovoïde mais est plus proche de la partie évasée que de la pointe. Cette configuration de la pièce 103 lorsqu'elle est rapportée sur un boîtier de pièce d'horlogerie permet d'accentuer visuellement l'intégration déportée de l'affichage de la pièce d'horlogerie.

Comme visible à la figure 10 représentant la coupe C-C de la figure 9, c'est-à-dire une coupe longitudinale, on peut voir que la courbure C₄ est asymétrique. Dans l'exemple des figures 8 à 10, on remarque qu'en fait la courbure C₃ forme un rayon unique R₃ et que la courbure C₄ forme deux rayons R₄ et R'₄ adjacents. Ainsi, le rayon R₄ compris entre le bord de la partie évasée et le point O₂ est plus grand que le rayon R'₄ compris entre le bord de la pointe et le point O₂.

Par conséquent, la pièce 103 est complexe et permet, par exemple, de former une glace asymétrique pour s'adapter par exemple à des affichages de pièce d'horlogerie qui ne sont pas centrés par rapport à son boîtier. A ce titre, l'épaisseur maximale e₃ de la pièce 103 est située à l'aplomb du point fictif O₂ et l'épaisseur minimale e₂ tout autour du bord de la pièce 103.

Bien entendu, la présente invention ne se limite pas à l'exemple illustré.
L'étendue de l'invention est définie par le jeu de revendications ci-jointes.

## Revendications

1. Système de fabrication (1, 21, 41, 61) d'une pièce d'habillage (3, 23, 43, 63, 83, 103) pour une pièce d'horlogerie comportant un dispositif de fixation (5, 25, 45, 65) comprenant un tambour (11, 31, 51, 71) monté à rotation selon un premier axe (A₁, A₃) et portant au moins une ébauche (3', 23') de ladite pièce, un dispositif d'usinage (7, 27, 47, 67) comportant des moyens abrasifs (13, 33, 53, 73) montés à rotation selon un deuxième axe (A₂, A₄) et destinés à usiner ladite au moins une ébauche afin de former une première courbure (C₁, C₃), le dispositif d'usinage (7, 27, 47, 67) comportant en outre des moyens de déplacement (15, 35, 55, 75) dudit deuxième axe (A₂, A₄) afin que ce dernier soit monté mobile selon une directrice courbe pour former sélectivement une deuxième courbure (C₂, C₄) à ladite au moins une ébauche **caractérisé en ce que** ledit premier axe (A₁, A₃) et ledit deuxième axe (A₂, A₄) sont perpendiculaires afin de croiser les raies d'usinage.

2. Système (1, 21, 41, 61) selon la revendication précédente, **caractérisé en ce que** la directrice des moyens de déplacement est symétrique afin de former ladite deuxième courbure selon un rayon unique.

3. Système (1, 21, 41, 61) selon la revendication 1, **caractérisé en ce que** la directrice des moyens de déplacement est asymétrique afin de former ladite deuxième courbure selon plusieurs rayons.

4. Système (1) selon l'une des revendications précédentes, **caractérisé en ce que** le tambour (11) est un anneau contre la paroi interne duquel ladite au moins une ébauche (3) est fixée et **en ce que** les moyens abrasifs (13) sont déplacés dans le creux dudit anneau afin de former des première et deuxième courbures concaves (C₁, C₂).

5. Système (21, 41, 61) selon l'une des revendications 1 à 3 **caractérisé en ce que** le tambour (31, 51, 71) est un disque contre la paroi externe duquel ladite au moins une ébauche (23', 43, 63) est fixée et **en ce que** les moyens abrasifs (33, 53, 73) sont déplacés devant ledit disque afin de former des première et deuxième courbures convexes (C₃, C₄).

6. Système (1, 21, 41, 61) selon l'une des revendications précédentes, **caractérisé en ce que** les moyens abrasifs (13, 33, 53, 73) sont formés par une meule.

7. Système (1, 21, 41, 61) selon l'une des revendications précédentes, **caractérisé en ce que** les moyens de déplacement (15, 35, 55, 75) sont formés par un actionneur déplacé en va-et-vient contre le profil d'une came fixe correspondant à ladite deuxième courbure.

8. Système (1, 21, 41, 61) selon l'une des revendications 1 à 6, **caractérisé en ce que** les moyens de déplacement (15, 35, 55, 75) sont formés par un automate programmé pour se déplacer selon ladite deuxième courbure.

9. Système (1, 21, 41, 61) selon l'une des revendications précédentes, **caractérisé en ce que** ladite pièce est formée à partir d'alumine cristallisée.

10. Pièce d'habillage (3, 23, 43, 63, 83, 103) comportant une surface supérieure (82, 102) et une surface inférieure (84, 104) , au moins une des faces (82, 84, 102, 104) comportant une courbure longitudinale (C₂, C₄) et une courbure transversale (C₁, C₃) qui sont différentes **caractérisée en ce qu'**au moins l'une desdites courbures longitudinale et transversale (C₁, C₂, C₃, C₄) est asymétrique.

11. Pièce (3, 23, 43, 63, 83, 103) selon la revendication précédente, **caractérisée en ce que** les faces inférieure et supérieure (82, 84, 102, 104) comportent une courbure longitudinale (C₂, C₄) et une courbure transversale (C₁, C₃) qui sont différentes.

12. Pièce (3, 23, 43, 63, 83, 103) selon la revendication 10 ou 11, **caractérisée en ce qu'**elle est formée à partir d'alumine cristallisée.

13. Pièce d'horlogerie **caractérisée en ce qu'**elle comporte une pièce d'habillage (3, 23, 43, 63, 83, 103) selon l'une des revendications 10 à 12.

## Patentansprüche

1. System (1, 21, 41, 61) für die Herstellung eines Verkleidungsteils (3, 23, 43, 63, 83, 103) für ein Zeitmessgerät, das eine Befestigungsvorrichtung (5, 25, 45, 65) mit einer um eine erste Achse (A₁, A₃) drehbar montierten Trommel (11, 31, 51, 71), die wenigstens einen Rohling (3', 23') des Teils trägt, und eine Bearbeitungsvorrichtung (7, 27, 47, 67), die Schleifmittel (13, 33, 53, 73) aufweist, die um eine zweite Achse (A₂, A₄) drehbar montiert sind und dazu bestimmt sind, den wenigstens einen Rohling zu bearbeiten, um eine erste Krümmung (C₁, C₃) zu bilden, umfasst, wobei die Bearbeitungsvorrichtung (7, 27, 47, 67) außerdem Mittel (15, 35, 55, 75) zum Verlagern der zweiten Achse (A₂, A₄) umfasst, damit diese Letztere beweglich längs einer gekrümmten Leitlinie montiert ist, um wahlweise eine zweite Krümmung (C₂, C₄) an dem wenigstens einen Rohling zu bilden, **dadurch gekennzeichnet, dass** die erste Achse (A₁, A₃) und die zweite Achse (A₂, A₄) zueinander senkrecht sind, um die Bearbeitungslinien zu kreuzen.

2. System (1, 21, 41, 61) nach dem vorhergehenden Anspruch, **dadurch gekennzeichnet, dass** die Richtung der Verlagerungsmittel symmetrisch ist, um die zweite Krümmung mit einem einzigen Radius zu bilden.

3. System (1, 21, 41, 61) nach Anspruch 1, **dadurch gekennzeichnet, dass** die Richtung der Verlagerungsmittel asymmetrisch ist, um die zweite Krümmung mit mehreren Radien zu bilden.

4. System (1) nach einem der vorhergehenden Ansprüche, **dadurch gekennzeichnet, dass** die Trommel (11) ein Ring ist, an dessen Innenwand der wenigstens eine Rohling (3) befestigt ist, und dass die Schleifmittel (13) in die Aushöhlung des Rings verlagert werden, um eine erste und eine zweite konkave Krümmung (C₁, C₂) zu bilden.

5. System (21, 41, 61) nach einem der Ansprüche 1 bis 3, **dadurch gekennzeichnet, dass** die Trommel (31, 51, 71) eine Scheibe ist, an deren Außenwand der wenigstens eine Rohling (23', 43, 63) befestigt ist, und dass die Schleifmittel (33, 53, 73) vor der Scheibe verlagert werden, um eine erste und eine zweite konvexe Krümmung (C₃, C₄) zu bilden.

6. System (1, 21, 41, 61) nach einem der vorhergehenden Ansprüche, **dadurch gekennzeichnet, dass** die Schleifmittel (13, 33, 53, 73) durch eine Schleifscheibe gebildet sind.

7. System (1, 21, 41, 61) nach einem der vorhergehenden Ansprüche, **dadurch gekennzeichnet, dass** die Verlagerungsmittel (15, 35, 55, 75) durch einen Aktor gebildet sind, der an dem Profil eines festen Nockens, das der zweiten Krümmung entspricht, hin und her verlagert wird.

8. System (1, 21, 41, 61) nach einem der Ansprüche 1 bis 6, **dadurch gekennzeichnet, dass** die Verlagerungsmittel (15, 35, 55, 75) durch einen programmierten Automaten gebildet sind, damit sie sich längs der zweiten Krümmung verlagern.

9. System (1, 21, 41, 61) nach einem der vorhergehenden Ansprüche, **dadurch gekennzeichnet, dass** das Teil anhand kristallisierten Aluminiumoxids gebildet ist.

10. Verkleidungsteil (3, 23, 43, 63, 83, 103), das eine obere Oberfläche (82, 102) und eine untere Oberfläche (84, 104) aufweist, wobei wenigstens eine der Flächen (82, 84, 102, 104) eine longitudinale Krümmung (C₂, C₄) und eine transversale Krümmung (C₁, C₃), die verschieden sind, aufweist, **dadurch gekennzeichnet, dass** die longitudinale und/oder die transversale Krümmung (C₁, C₂, C₃, C₄) asymmetrisch sind.

11. Teil (3, 23, 43, 63, 83, 103) nach dem vorhergehenden Anspruch, **dadurch gekennzeichnet, dass** die untere und die obere Fläche (82, 84, 102, 104) eine longitudinale Krümmung (C₂, C₄) und eine transversale Krümmung (C₁, C₃), die verschieden sind, aufweisen.

12. Teil (3, 23, 43, 63, 83, 103) nach Anspruch 10 oder 11, **dadurch gekennzeichnet, dass** es anhand von kristallisiertem Aluminiumoxid gebildet ist.

13. Zeitmessgerät, **dadurch gekennzeichnet, dass** es ein Verkleidungsteil (3, 23, 43, 63, 83, 103) nach einem der Ansprüche 10 bis 12 umfasst.

## Claims

1. System of manufacturing (1, 21, 41, 61) an external piece (3, 23, 43, 63, 83, 103) for a timepiece comprising a securing device (5, 25, 45, 65) including a drum (11, 31, 51, 71), rotatably mounted along a first axis (A₁, A₃), and carrying at least one blank (3', 23') of said piece, a machining device (7, 27, 47, 67) comprising abrasive means (13, 33, 53, 73) rotatably mounted along a second axis (A₂, A₄) and intended to machine said at least one blank in order to form a first curvature (C₁, C₃), the machining device (7, 27, 47, 67) further including a means (15, 35, 55, 75) of moving said second axis (A₂, A₄) so that the device is movably mounted along a curved directrix to selectively form a second curvature (C₂, C₄) in said at least one blank and **characterised in that** said first axis (A₁, A₃) and said second axis (A₂, A₄) are perpendicular so that the machining lines intersect.

2. System (1, 21, 41, 61) according to the preceding claim, **characterized in that** the directrix of the means of movement is symmetrical so as to form said second curvature on a single radius.

3. System (1, 21, 41, 61) according to claim 1, **characterized in that** the directrix of the means of movement is symmetrical so as to form said second curvature on several radii.

4. System (1) according to any of the preceding claims, **characterized in that** the drum (11) is a ring against the inner wall of which said at least one blank (3) is secured and **in that** the abrasive means (13) is moved in the hollow of said ring so as to form first and second concave curvatures (C₁, C₂).

5. System (21, 41, 61) according to any of claims 1 to 3, **characterized in that** the drum (31, 51, 71) is a disc against the outer wall of which said at least one blank (23', 43, 63) is secured and **in that** the abrasive means (33, 53, 73) are moved in front of said disc so as to form first and second convex curvatures (C₃, C₄).

6. System (1, 21, 41, 61) according to any of the preceding claims, **characterized in that** the abrasive means (13, 33, 53, 73) is formed by a grinding wheel.

7. System (1, 21, 41, 61) according to any of the preceding claims, **characterized in that** the means of movement (15, 35, 55, 75) is formed by an actuator moved back-and-forth against the profile of a fixed cam corresponding to said second curvature.

8. System (1, 21, 41, 61) according to any of claims 1 to 6, **characterized in that** the means of movement (15, 35, 55, 75) is formed by an automated device programmed to move along said second curvature.

9. System (1, 21, 41, 61) according to any of the preceding claims, **characterized in that** said piece is formed from crystallised alumina.

10. External piece (3, 23, 43, 63, 83, 103) comprising a top surface (82, 102) and a bottom surface (84, 104), at least one of the faces (82, 84, 102, 104) including a longitudinal curvature (C₂, C₄) and a transverse curvature (C₁, C₃) which are different and **characterized in that** at least one of said longitudinal and transverse curvatures (C₁, C₂, C₃, C₄) is asymmetrical.

11. Piece (3, 23, 43, 63, 83, 103) according to the preceding claim, **characterized in that** the top and bottom surfaces (82, 84, 102, 104) comprise a longitudinal curvature (C₂, C₄) and a transverse curvature (C₁, C₃) which are different.

12. Piece (3, 23, 43, 63, 83, 103) according to claim 10 or 11, **characterized in that** it is formed from crystallised alumina.

13. Timepiece **characterized in that** it includes an external piece (3, 23, 43, 63, 83, 103) according to any of claims 10 to 12.
